# FASCICULE DE BREVET EUROPEEN

(11) **EP 0 251 956 B1**
(45) Date de publication et mention de la délivrance du brevet: **01.08.1990**
(21) Numéro de dépôt: 87430019.7
(22) Date de dépôt: 15.05.1987
(51) Int. Cl.: E01F 9/01, A47B 81/00, G09F 7/18, B60P 1/64, B60P 3/00

(54) **Balises repliables de signalisation temporaire et conteneurs de rangement et/ou de transport de celles-ci**
Zusammenklappbare Sichtzeichenständer zur vorübergehenden Beschilderung und Bewahr- und/oder Transportbehälter dafür
Foldable supports for temporary road signs and containers for storing and/or transporting them

(30) Priorité: 05.06.1986 FR 8608247
(43) Date de publication de la demande: 07.01.1988
(73) Titulaire: SOCIETE CIVILE POUR LA REALISATION D'INVENTIONS TECHNIQUES- S.C.R.I.T. Société Civile dite:, F-83100 Toulon (FR)
(72) Inventeur: Rebecq, Jean, F-83100 Toulon (FR)
(74) Mandataire: Azais, Henri

(56) Documents cités:
- EP-A- 0 012 705
- CH-A- 507 825
- DE-A- 2 524 379
- DE-A- 3 406 465
- DE-C- 701 696
- FR-A- 750 562
- FR-A- 926 647
- FR-A- 1 138 644
- FR-A- 1 281 419
- FR-A- 1 421 452
- FR-A- 1 443 789
- FR-A- 1 533 436
- FR-A- 1 582 008
- FR-A- 2 037 010
- FR-A- 2 094 267
- FR-A- 2 238 340
- FR-A- 2 264 683
- FR-A- 2 435 559
- FR-A- 2 473 580
- GB-A- 2 175 336
- US-A- 1 559 999
- US-A- 2 107 574
- US-A- 2 844 897
- US-A- 2 892 492
- US-A- 4 552 089
- Paul ROBERT: "Dictionnaire alphabétique et analogique de la langue française", 1972, éditeur, Société du Nouveau Littré, Paris, FR

## Description

La présente invention a pour objet des balises repliables de signalisation temporaire et des conteneurs de rangement et/ou de transport de celles-ci.

Le secteur technique de l'invention est celui de la construction des matériels de signalisation temporaire utilisés sur les routes pour balises des obstacles.

Il est obligatoire de délimiter les zones de travaux ou les obstacles qui gênent la circulation sur les routes à l'aide de panneaux de signalisation temporaire ou balises. Parmi ceux-ci, on utilise couramment des balises rectangulaires qui sont composées d'un panneau rectangulaire ayant une largeur de 25 cm et une hauteur de 1 m, lequel panneau porte des bandes colorées inclinées à 45_{°}, à droite ou à gauche, alternativement rouges et blanches.

Le problème à résoudre est de concevoir des balises de ce type montées sur un support repliable, qui est aménagé pour permettre la mise en place et la récupération rapides d'un grand nombre de balises car il est fréquent qu'un chantier routier ou un accident obligent de neutraliser une voie de circulation sur und grande longueur.

Un objectif de la présente invention est de procurer à la fois des balises repliables et un conteneur de rangement de celles-ci qui facilitent les opérations de repliement des balises ainsi que les opérations de déploiement et de mise en place et qui permettent d'effectuer ces opérations en toute sécurité, sans que les opérateurs ne risquent d'être heurtés par un véhicule.

Un autre objectif de l'invention est de procurer des balises montées sur un support repliable, qui, une fois ouvert, a une très grande emprise au sol, ce qui lui confère une excellente stabilité.

Un autre objectif de l'invention est de procurer des balises repliables qui peuvent présenter des signaux sur leurs deux faces ou qui peuvent supporter temporairement un panneau de signalisation routière de forme circulaire, triangulaire ou carrée.

Un autre objectif de l'invention est de procurer un conteneur de rangement qui peut contenir un grand nombre de balises repliées et qui peut servir soit de magasin de stockage fixe, soit de véhicule de transport en étant placé sur le plateau d'un camion ou bien en étant muni d'un essieu avec roues et d'un timon pour servir de remorque de transport.

Un autre objectif de l'invention est de procurer un conteneur de rangement des balises qui comporte, en outre, des moyens de rangement de panneaux de signalisation temporaire ou de plaques minces susceptibles d'être placées sur un support repliable portant les balises, de sorte que ledit conteneur contient l'ensemble du matériel de signalisation nécessaire pour baliser un chantier.

Un autre objectif de l'invention est de procurer des conteneurs de rangement et/ou de transport des balises repliables selon l'invention agencés de telle sorte qu'un opérateur peut effectuer les opérations de repliement et de rangement des balises dans le conteneur et/ou les opérations de déploiement et de mise en place des balises sur une route sans fatigue excessive.

On connaît déjà des dipositifs de signalisation qui comportent un support repliable composé de deux paires de pieds articulés entre eux.

Le brevet US-A 2 844 897 (Vance) décrit un conteneur qui contient des panneaux de signalisation.

Ce conteneur est monté sur un support repliable composé de deux paires de pieds.

Les deux pieds situés d'un même côté sont articulés entre eux par un tourillon. Les deux tourillons sont engagés respectivement dans deux fentes découpées dans les faces latérales du conteneur.

Le brevet DE-C 701.696 (GERDES) représente des dispositifs en forme de barrières extensibles munies de réflecteurs, qui sont posées sur deux paires de pieds formant deux compas dont les branches sont reliées par des biellettes articulées et dont le sommet coulisse dans une fente.

Le brevet FR.A. 1.421.452 (BERTHIER) décrit des panneaux de signalisation routière comportant deux pieds qui sont articulés séparément sur une platine solidaire du panneau et qui se croisent.

Le brevet BE.A 823 613 (DICOREP) décrit des panneaux de signalisation routière équipés de deux paires de pieds repliables qui sont reliés entre eux par deux biellettes équipées d'un dispositif de blocage en position ouverte.

Les balises repliables de signalisation temporaire selon l'invention sont du type comportant au moins un panneau plan rectangulaire vertical qui est monté sur un support repliable comportant deux paires de pieds placées respectivement de part et d'autre dudit panneau, chaque paire de pieds étant articulés entre eux et situés dans un plan vertical perpendiculaire au plan dudit panneau et comportant, en outre, deux traverses et qui relient entre eux respectivement les deux pieds avant et les deux pieds arrière et l'un au moins des deux pieds de chaque paire est articulé autour d'un axe qui coulisse librement dans deux fentes verticales découpées le long des deux bords verticaux dudit panneau.

On connait également des véhicules destinés à assurer le ramassage de panneaux de signalisation repliables et la mise en place de ceux-ci sur une route.

Le brevet FR-A 1 533 436 (FROMENT et al) décrit d'une part des panneaux de signalisation montés sur un support pourvu de roulettes qui est rabattable sur une embase rectangulaire pourvue de galets et d'autre part une remorque pour ranger ces panneaux.

La remorque comporte deux rails qui sont fixés au plancher et qui constituent des chemins de roulement pour les roulettes des panneaux. Elle comporte deux autre rails qui sont fixés aux parois de la remorque et dans lesquels roulent les galets de l'embase d'un panneau replié.

Les objectifs de l'invention sont atteints au moyen de balises de signalisation repliables dans lesquelles l'axe d'articulation des deux paires de pieds du support repliable est une tige transversale dont les extrémités libres dépassent largement des deux côtés du panneau et des pieds, dans lesquelles le panneau est prolongé vers le haut par une barre verticale portant à son extrémité supérieure une barre transversale et horizontale formant une poignée et dans lesquelles la traverse qui relie entre eux les deux pieds avant est plus courte que la traverse qui relie entre eux les deux pieds arrière ou est située à un niveau différent du niveau de la traverse arrière de sorte que les extrémités de la dite tige et de ladite barre horizontale coopèrent respectivement avec une paire de glissières et une paire de rails, d'un conteneur de rangement et que la traverse arrière coopère avec des verrous pivotants portés par ledit conteneur de rangement.

Selon un mode de réalisation préférentiel les deux pieds d'une même paire sont reliés audit panneau respectivement par deux articulations superposées qui coulissent dans la fente située du même côté du panneau et celui des deux pieds de chaque paire qui est relié à l'articulation inférieure se prolonge au-delà de cette articulation et il est relié à l'autre pied de la même paire par une deuxième articulation et à l'extrémité inférieure du bord latéral dudit panneau par une biellette articulée et les deux articulations supérieures sont constituées par ladite tige transversale dont les extrémités libres dépassent largement des deux côtés du panneau.

Les conteneurs pour le rangement de balises repliables selon l'invention comportent de façon connue une paire de rails et une paire de glissières horizontaux, longitudinaux et situés deux à deux au même niveau.

Les objectifs de l'invention sont atteints au moyen de conteneurs qui comportent dans leur partie supérieure une paire de rails dont l'écartement est légèrement supérieur à la longueur des barres transversales formant les poignées des balises qui coulissent dans lesdits rails et qui comportent une paire de glissières dont l'écartement est légèrement supérieur à la longueur des tiges transversales des balises qui coulissent dans lesdites glissières et la distance verticale entre les rails et les glissières est égale à la distance qui sépare les poignées des tiges transversales lorsque les tiges transversales sont en haut des fentes des balises et les conteneurs comportent, en outre, deux verrous qui sont situés de part et d'autre de l'ouverture du conteneur et qui peuvent basculer vers l'avant.

Selon un mode de réalisation préférentiel, un conteneur selon l'invention comporte, en outre, un distributeur amovible de balises comportant une structure porteuse munie de moyens d'accrochage qui permettent de le fixer temporairement à l'arrière du conteneur laquelle structure porte une paire de rails et une paire de glissières dont les extrémités avant viennent se placer respectivement dans l'alignement des rails supérieurs et des glissières du conteneur; lorsque ledit distributeur est accroché au conteneur et lesdits rails et glissières du distributeur sont courbés vers le bas de telle sorte que la distance verticale qui les sépare croît en se déplaçant vers l'arrière.

L'invention a pour résultat de nouvelles balises repliables et des conteneurs agencés spécialement pour recevoir ces balises et pour faciliter le repliement ou le déploiement de celles-ci.

Les balises selon l'invention présentent l'avantage d'être montées sur un support repliable qui prend automatiquement la position dépliée sous le seul effet du poids de la balise et qui a, dans cette position dépliée, une grande surface d'appui au sol, de sorte que la balise résiste au renversement par la poussée du vent sans qu'il soit nécessaire de la lester ou d'ancrer le support au sol comme c'est le cas avec les balises connues à ce jour.

Les balises selon l'invention utilisées en association avec les conteneurs de rangement pourvus de deux rails de suspension en partie haute et de deux glissières latérales pour le guidage de l'axe d'articulation des pieds articulés permettent d'obtenir un repliement automatique du support simplement en poussant la balise à l'intérieur du conteneur. Elles permettent également d'obtenir un déploiement automatique du support en poussant les balises une par une vers l'arrière et, de ce fait, elles permettent la mise en place des balises directement sur le sol suivant une ligne par un seul opérateur.

Les balises repliables selon l'invention peuvent recevoir sur leur face avant un panneau de signalisation temporaire de forme triangulaire, circulaire ou carrée pour servir de support à ce panneau.

Elles peuvent également recevoir une plaque mince qui peut être glissée devant leur face avant ou leur face arrière, ce qui permet de les transformer facilement en balises à double face si elles comportent une seule face à l'origine ou en balises portant des signaux différents, par exemple des bandes colorées inclinées en sens inverse.

La description suivante se réfère aux dessins annexés qui représentent, sans aucun caractère limitatif, un exemple de réalisation d'une balise repliable selon l'invention et d'un conteneur de rangement desdites balises.
La figure 1 est une vue en perspective d'un premier mode de réalisation d'une balise repliable de signalisation temporaire selon l'invention.
La figure 2 est une vue en perspective d'un deuxième mode de réalisation d'une balise selon l'invention.
Les figures 3 et 4 représentent la balise selon la figure 2 vue de côté et de l'arrière en position repliée.
La figure 5 représente une balise selon la figure 2 vue de côté en position dépliée.
La figure 6 représente une vue de face d'une balise selon la figure 2 en position dépliée.
La figure 7 est une coupe transversale d'un premier mode de réalisation d'un conteneur selon l'invention.
Les figures 8 et 9 représentent une coupe transversale et une coupe longitudinale d'un autre mode de réalisation d'un conteneur selon l'invention.
Les figures 1 à 6 représentent des balises de signalisation temporaire repliables. Ces balises comportent un panneau rectangulaire 1, de forme allongée dans le sens vertical, qui est disposé perpendiculairement à une voie de circulation pour indiquer par exemple un chantier ou un accident. Le panneau rectangulaire 1 porte, sur sa face avant, des bandes réfléchissantes inclinées colorées alternativement en blanc pour les bandes 2a et en rouge pour les bandes 2b.

Les bandes sont inclinées en descendant du côté où l'on doit les contourner pour éviter l'obstacle, par exemple à gauche dans le cas représenté sur la figure 1.

Ces balises planes rectangulaires sont connues en FRANCE sous le nom de balises K5C.

Le panneau rectangulaire 1 comporte, le long de ses deux bords verticaux, une nervure de raidissement en forme de U 3a, 3b. Les nervures, 3a, 3b sont constituées par exemple par un double pliage à 90° de la tôle constituant le panneau 1 ou par des profilés en U soudés au dos de la tôle du panneau.

On peut transformer une balise simple face et une balise double face comportant des bandes colorées inclinées sur ses deux faces en fixant une plaque 1 b sur les nervures de raidissement 3a, 3b.

Une balise selon l'invention comporte, en outre, un support repliable incorporé à la balise et destiné à maintenir celle-ci en position verticale perpendiculairement à la rouge, en évitant le renversement du panneau sous l'effet du vent.

Le support repliable comporte quatre pieds 4a, 4b, 4c, 4d qui forment deux paires disposées latéralement, de part et d'autre du panneau rectangulaire 1, chaque paire étant formée de deux pieds situés dans un plan vertical perpendiculaire au plan du panneau 1.

Les extrémités inférieures des deux pieds avant 4a, 4c sont reliées entre elles par une traverse 5a.

De même, les extrémités inférieures des deux pieds arrière 4b, 4d sont reliées entre elles par une traverse 5b.

Les traverses 5a, 5b servent d'appui au sol. Elles ont une longueur nettement supérieure à la largeur du panneau 1 et à l'écartement entre pieds afin d'augmenter la largeur du polygone de sustentation et de conférer à la balise une bonne stabilité latérale. Par exemple, la longueur des traverses 5a, 5b est de l'ordre de deux à trois fois la largeur du panneau 1.

La traverse 5a est légèrement plus courte que la traverse 5b dans le mode de réalisation selon les figures 1 et 6. Elles ont la même longueur dans le mode de réalisation selon les figures 2 à 5.

Afin d'améliorer la stabilité, les extrémités des traverses 5a, 5b peuvent être légèrement recourbées ou repliées vers le sol.

Les balises selon l'invention sont conçues pour être placées dans des conteneurs de rangement spéciaux pourvus de glissières et elles comportent des moyens destinés à coopérer avec ces glissières pour obtenir le repliement au l'ouverture automatique du support de balise lorsque celui-ci est déplacé le long des glissières.

La figure 1 représente une vue en perspective d'un premier mode de réalisation d'une balise selon l'invention.

Chaque paire de pieds située d'un même côté du panneau forme un compas dont les deux branches 4a, 4b ou 4c, 4d ont la même longueur et sont articulées sur une tige transversale 9 qui coulisse dans deux fentes 10 découpées dans les deux nervures 3a, 3b qui constituent les bords verticaux du panneau 1.

La tige 9 dépasse largement de chaque côté du panneau 1, et ces prolongements sont destinés à coulisser dans deux glissières du conteneur de rangement.

Chacun des pieds de chaque paire est relié, de plus, à l'extrémité inférieure du bord vertical du panneau situé du même côté par une biellette articulée 6a, 6b, 6c, 6d. Les deux biellettes placées d'un même côté sont reliées au panneau par une articulation commune 7a, 7b.

Lorsque l'on pose la balise sur le sol, les deux compas ont tendance à s'ouvrir jusqu'à ce que la tige 9 vienne en butée contre les extrémités inférieures des fentes 10 et cette position est une position d'équilibre.

Le panneau 1 est prolongé vers le haut par une barre 11 portant une poignée transversale 12 qui est destinée également à coulisser dans deux glissières d'un conteneur de rangement comme on l'expliquera ci-après.

Avantageusement, une balise selon l'invention peut servir temporairement de support pour un panneau de signalisation temporaire, par exemple un panneau triangulaire, carré ou circulaire. A cet effet, la balise comporte deux crochets ou deux équerres 13a, 13b qui sont fixés à l'extrémité supérieure des pieds arrière, de sorte qu'ils dépassent à l'avant du panneau 1 lorsque la balise est ouverte, comme on le voit sur la figure 1, et qu'ils s'escamotent dans l'épaisseur des profilés de raidissement 3a, 3b lorsque la balise est repliée comme on peut le voir sur la figure 3.

Lorsque la balise est ouverte, les crochets 13a, 13b servent d'appui au bord inférieur d'un panneau de signalisation temporaire, qui est posé en avant de panneau 1.

Avantageusement, une balise selon l'invention comporte, en outre, un autre moyen de fixation 14 disposé à l'extrémité supérieure de la barre 11.

La figure 1 représente, à titre d'exemple, un moyen de fixaton consittué par un ergot en relief 14 qui s'engage dans un trou en forme de boutonnière, du panneau. Cet ergot 14 peut être remplacé par tout moyen équivalent de fixation temporaire par exemple par un trou fileté destiné à recevoir un boulon.

Le panneau 1 porte des bandes colorées 2a, 2b qui sont inclinées vers le haut dans un sens, par exemple, à droite dans le cas des figures 1 et 2.

Il est avantageux de pouvoir transformer facilement ces balises en modifiant le sens d'inclinaison des bandes réfléchissantes visibles sur la face avant (balise simple face) ou sur les deux faces avant et arrière (balise double face) ou de transformer une balise simple face en balise présentant des bandes colorées sur les deux faces.

A cet effet, une balise selon l'invention comporte, le long de ses bords latéraux, deux tiges pliées en forme d'étrier 15a, 15b dont la largeur est supérieure à la largeur des profilés de raidissement 3a, 3b. Ces étriers sont disposés dans un même plan horizontal situé au-dessus des extrémités supérieures des fentes 10 pour ne pas gêner le coulissement de la tige 9 dans ces fentes. Ils sont soudés par leur milieu sur les profilés de raidissement 3a, 3b et leurs extrémités pliées à 90° s'étendent à l'avant et à l'arrière du panneau 1, de sorte qu'il est possible de glisser une plaque mince entre les deux étriers et la face avant du panneau 1 ou entre les deux étriers et les bords arrière des deux profilés 3a, 3b. La plaque mince est par exemple une bande en alliage léger, ayant les mêmes dimensions que le panneau 1, qui porte, sur sa face visible, le symbole règlementaire par exemple des bandes réfléchissantes de deux couleurs alternées qui sont inclinées à 45_{°} à droite ou à gauche.

Une balise selon l'invention comporte, en outre, le long du bord inférieur du panneau 1, un profilé 16 destiné à supporter le bord inférieur de la plaque mince qui est glissée dans les étriers 15a, 15b. On a représenté en pointillés sur la figure 6, le contour 17 d'un panneau de signalisation temporaire qui est posé sur deux crochets 13a, 13b et qui est suspendu à l'organe de suspension 14.

On a représenté en pointillés sur la figure 5, une plaque indicatrice mince 18 qui est posée contre la face arrière du panneau 1.

Les figures 2 à 5 représentent un autre mode de réalisation préférentiel d'une balise selon l'invention.

Les parties homologues sont représentées par les mêmes repères sur la figure 1 et sur les figures 2 à 5.

Dans ce deuxième mode de réalisation, chaque paire de pieds comporte un pied arrière 4b, 4d qui est plus court que le pied avant 4a, 4c de la même paire, de sorte qu'après repliement, la traverse arrière 5b vient se positionner au-dessus de la traverse avant 5a tandis que les pieds se recouvrent, ce qui permet d'obtenir un encombrement en épaisseur très réduit, comme on le voit sur la figure 3.

Dans le mode de réalisation selon les figures 2 à 5, les deux pieds formant une même paire sont reliés au panneau respectivement par deux articulations superposées 9 et 9a qui coulissent dans la même fente 10.

Les deux articulations supérieures sont constituées, comme dans l'exemple selon la figure 1, par une tige transversale 9 qui dépasse de part et d'autre du panneau.

Le pied qui est relié à l'articulation inférieure 9a, par exemple le pied avant 4a, se prolonge au delà de cette articulation 9a et il est relié à l'autre pied 4b de la même paire par une articulation 9b. D'autre part, les pieds avant sont reliés respectivement aux deux extrémités du bord inférieur du panneau par deux biellettes articulées 6a, 6c qui sont reliées au panneau par des articulations 7a.

Les figures 5 et 3 représentent des vues en élévation d'une balise selon la figure 2 respectivement en position ouverte et en position fermée dans laquelle l'épaisseur totale est égale à celle du panneau 1.

La figure 4 est une vue de l'arrière d'une balise selon la figure 2 repliée.

La figure 6 est une vue de face d'une balise selon la figure 1 en position ouverte, sur laquelle on a représenté en pointillés le contour d'un panneau triangulaire 17 posé sur les deux crochets 13a, 13b et suspendu à l'organe de suspension 14.

Les figures 2 à 5 représentent un mode de réalisation d'une balise dans laquelle le panneau 1 comporte, le long de son bord inférieur, un profilé 16 dans lequel on peut engager une plaque mince 18, pour la superposer à la face avant ou à la face arrière dudit panneau.

La figure 7 représente une coupe transversale d'un premier mode de réalisation d'un conteneur parallélépipédique 19 qui est destiné au rangement d'un ensemble de balises repliables selon les figures 1 et 6 et de panneaux temporaires.

Les figures 8 et 9 représentent respectivement une coupe transversale et une vue en élévation d'un deuxième mode de réalisation d'un conteneur parallélépipédique double, destiné au rangement d'un ensemble de balises repliables selon les figures 2 à 5 et de panneaux temporaires. Chacun de ces conteneurs ou caisson ou casier 19, comporte une structure porteuse 20 qui est composée de montants, de traverses et éventuellement, d'un bardage et qui délimite une enveloppe parallélépipédique.

Le conteneur 19 peut être un conteneur fixe destiné seulement à ranger les balises ou, de préférence, un conteneur mobile destiné au transport des balises et, dans de cas, il peut s'agir d'un caisson monté sur le châssis d'un véhicule de transport ou bien la structure formant enveloppe fait partie intégrante d'un camion ou d'une remorque comme le représente la figure 8.

Un conteneur 19 selon l'invention est conçu spécialement pour recevoir des balises repliables selon l'invention en facilitant le pliage et l'ouverture de celles-ci. Il comporte, d'une part, des organes destinés à recevoir, à replier et à distribuer les balises repliables, d'autre part, des casiers latéraux destinés à recevoir des panneaux des signalisation temporaire ou des plaques minces pouvant être adaptés sur les balises repliables.

Les organes destinés à recevoir les balises repliables comportent deux rails horizontaux longitudinaux 21a, 21b qui sont fixés au toit du conteneur dans la partie médiane de celui-ci et qui sont symétriques par rapport au plan médian longitudinal. Les deux rails 21 a, 21 b forment un chemin de roulement. Ils sont constitués par exemple par deux profilés en forme de U, dont les ouvertures sont dirigées en regard l'une de l'autre. L'écartement entre les âmes des deux profilés est très légèrement supérieur à la longueur des poignées 12 qui constituent les poignées des balises, de sorte que ces poignées peuvent reposer sur les ailes inférieures des profilés et coulisser librement dans le chemin de roulement délimité par ceux-ci.

Pour faciliter le glissement des poignées 12 dans les rails, on peut revêtir chacune des demi-poignées d'un petit tube qui roule dans les profilés 21 a, 21 b.

Les organes destinés à recevoir les balises comportent, en outre, deux glissières rectilignes 22a, 22b qui sont fixées à la structure porteuse, à une hauteur déterminée. Les deux glissières 22a, 22b sont constituées par exemple par deux profilés en forme de U dont les ouvertures sont placées en regard ou par deux profilés en forme de tube ouvert comportant seulement une fente étroite sur leurs faces internes ou par tout autre profilé équivalent.

La figure 9 représente un conteneur 20 faisant partie d'une remorque qui comporte, en outre, un dispositif distributeur amovible 40 qui est accroché à l'arrière de la remorque pendant les opérations de ramassage des balises et pendant les opérations de pose de celles-ci sur la route.

Le dispositif 40 comporte une ossature en profilés métalliques, qui comporte des moyens d'accrochage 41 qui se fixent temporairement sur des moyens complémentaires 44 placés à l'arrière de la remorque.

Le distributeur comporte une ou deux paires de rails supérieurs 42a, 42b et une ou deux paires de rails intermédiaires 43a, 43b.

Lorsque le distributeur est accroché à la remorque, les extrémités arrière des rails 42a, 42b sont dans l'alignement des rails 21 a, 21b et les extrémités arrière des rails 43a, 43b sont dans l'alignement des rails 22a, 22b. Les rails 42a, 42b et 43a, 43b sont courbés vers le sol en allant vers l'arrière, comme on le voit sur la figure 9.

La figure 7 représente une coupe transversale d'un conteneur qui comporte une seule paire de rails supérieurs 21 a, 21b et une seule paire de rails intermédiaires 22a et 22b et elle montre une balise selon la figure 1, en place dans le conteneur qui peut recevoir une seule rangée de balises. On voit sur cette figure la tige 9 en appui dans les deux glissières 22a, 22b et la poignée 12 en appui dans les deux rails supérieurs 21 a, 21 b.

La hauteur entre les glissières 22a, 22b et les rails supérieurs 21 a, 21 b est égale à la hauteur entre l'extrémité supérieure des fentes latérales 10 et les poignées 12 des balises, de sorte que lorsque les balises sont placées à l'intérieur du conteneur, elles sont entièrement repliées.

La figure 7 représente un mode de réalisation d'un verrou escamotable 23, qui est placé entre les extrémités arrière des rails 21a, 21b et qui est manoeuvrable par des poignées 23a.

Lorsque les verrous 23 sont dans la position basculée représentée sur la figure 7, les poignées 12 viennent en butée contre ces verrous, de sorte que les balises ne peuvent sortir du conteneur.

Le conteneur selon la figure 7 comporte, en outre, deux verrous basculants 29a, 29b, qui peuvent basculer seulement vers l'avant. Ces verrous sont fixés à la partie inférieure de la superstructure 26 et ils ont pour fonction de bloquer la traverse inférieure arrière 5b de chaque support de balise qui est plus longue que la traverse avant afin de provoquer l'ouverture automatique du support lorsqu'on sort une balise du conteneur.

La figure 7 représente un conteneur qui comporte, en outre, de part et d'autre du compartiment central réservé au stockage des balises, des casiers dans lesquels on peut ranger des panneaux de signalisation temporaire tels que le panneau 17 ou des plaques minces 18 pouvant être utilisées en association avec les balises dépliables. Le conteneur selon la figure 7 comporte deux bacs horizontaux 25a, 25b en forme d'auges ou de goulottes, qui sont disposées longitudinalement de chaque côté du conteneur, sur une structure porteuse 26, qui les maintient surélevés par rapport au plancher du conteneur afin de laisser un libre passage pour les traverses 5a, 5b qui dépassent latéralement. Cette disposition permet une utilisation optima du volume du conteneur.

Les panneaux 17 et les plaques 18 sont rangés verticalement dans les bacs 25a, 25b et sont appuyés contre les faces latérales du conteneur et contre les montants 26 de la structure porteuse. Les panneaux et les plaques rangés dans les bacs peuvent être aisément extraits du conteneur ou introduits dans celui-ci par l'arrière. On a représenté en pointillés sur la figure 7 une variante de réalisation d'un conteneur comportant, sur un de ses côtés, trois bacs superposés 25b, 27a, 27b qui permettent de ranger des plaques minces 18 dont la largeur est de 25 cm.

La figure 8 représente en coupe, une remorque destinée à recevoir deux rangées de balises selon la figure 2. Cette remorque comporte deux verrous escamotables 28a, 28b situés entre les extrémités arrière des rails 21 a, 21 b et 22a, 22b et des verrous basculants 29a, 29b situés dans la partie inférieure du caisson et dont la fonction sera expliquée ci-après.

La figure 8 est une vue en coupe transversale d'une remorque selon la figure 9 au gabarit routier qui comporte deux compartiments juxtaposés 30₁ et 30₂ réservés au stockage des balises. Chaque compartiment comporte deux rails supérieurs 21a, 21b et deux rails intermédiaires 22a, 22b dans lesquels coulissent respectivement la poignée supérieure 12 et la tige transversale 9 de chaque balise. La remorque comporte une structure interne en profilés métalliques 31 qui supporte les rails et qui délimite un compartiment central 32 et deux compartiments latéraux 33a, 33b destinés à contenir des panneaux 17 ou des plaques 18.

On voit sur la demi-vue droite de verrou escamotable 28a, 28b placé entre les extrémités arrière des rails supérieurs 21 a, 21 b. On voit également les deux verrous basculants 29 qui sont fixés aux extrémités inférieures de la structure porteuse 31 encadrant chaque compartiment 30₁ et 30₂.

On a vu que les balises repliables selon les figures 2 à 5 comportaient une traverse arrière 5b placée légèrement au-dessus de la traverse avant 5a. Les verrous 29 sont placés à un niveau légèrement supérieur à celui où se trouvent les traverses 5a lorsque les balises sont suspendues aux rails 21a, 21 b et sont repliées.

Ainsi lorsqu'on sort une balise de la remorque, la traverse avant 5a évite les verrous 29 tandis que la traverse arrière 5b vient en butée contre ceux-ci. Lorsque la balise progresse vers l'arrière dans le distributeur 40, elle s'ouvre tout en pivotant et le pivotement fait que la traverse arrière échappe aux verrous 29.

Le même système d'ouverture vaut pour les balises selon la figure 1. La différence de hauteur entre les traverses 5a et 5b est alors remplacée par une différence de longueur comme on peut le voir sur la figure 7. Ainsi, dans tous les cas, lorsqu'on sort une balise du conteneur, la traverse arrière 5b est retenue par les verrous 29a et 29b, ce qui provoque l'ouverture automatique du support.

Lorsqu'on introduit une balise dans le distributeur et qu'on la repousse vers l'intérieur du caisson, la traverse arrière rencontre les deux verrous 29 mais ceux-ci peuvent pivoter librement vers l'avant et ils s'effacent pour laisser passer la balise.

Une remorque selon la figure 9 qui comporte deux compartiments 30₁ et 30₂ pour le rangement des balises est utilisée avantageusement en combinaison avec un distributeur 40, dont la largeur est égale à celle d'un compartiment et qui est accroché successivement à l'arrière d'un compartiment, puis à l'arrière de l'autre par les crochets 41 qui viennent se fixer à des ergots 44, fixés au-dessus de la traverse arrière du conteneur.

Les figures 7 à 9 permettent d'expliquer l'utilisation d'un conteneur ou d'une remorque selon l'invention pour récupérer sur la route, des balises selon la figure 1 ou les figures 2 à 5.

Les verrous supérieurs 21 a, 21 sont maintenus ouverts par basculement des poignées 23.

La poignée 12 d'une balise ouverte est alors engagée entre les extrémités arrière d'une paire de rails 42a, 42b du distributeur 40 et la tige 9 de la balise est engagée entre les extrémités arrière d'une paire de rails 43a, 43b du distributeur.

Un opérateur pousse la balise vers l'avant. La poignée 12 coulisse dans les rails 42a, 42b et la tige 9 coulisse dans les rails 43a, 43b en se rapprochant de la poignée car, comme on peut le voir sur la figure 9, la distance verticale entre les rails 42a, 42b et les glissières 43a, 43b va en diminuant de l'arrière vers l'avant. Lorsque la balise arrive à l'extrémité arrière du distributeur 40 et pénètre dans le conteneur, son support est entièrement replié.

On voit sur la figure 9 que la remorque comporte à l'avant un timon 45 permettant de l'accrocher derrière un véhicule. Ce timon 45 supporte une plage 46 sur la partie gauche de laquelle sont fixées des structures coniques 47 permettant de stocker des balises coniques emboîtables les unes dans les autres.

La partie droite de cette plage 46 porte deux ergots 44a, 44b identiques aux ergots 44.

Ainsi, pendant les déplacements du conteneur ou de la remorque, le distributeur amovible 40 est fixé horizontalement sur la plage avant d'une part à l'aide des crochets 41, qui s'engagent dans les deux ergots 44a, 44b et, d'autre part, au moyen de deux chapes 51 qui sont verrouillées chacune par une goupille 48.

On voit sur la figure 8 que le compartiment central 32 comporte, à sa partie inférieure, un bac 50 destiné à recevoir des panneaux de signalisation 17 (triangulaires, carrés ou circulaires). Les bacs 25a, 25b situés à la partie inférieure des compartiments latéraux 33a, 33b sont destinés à recevoir des plaques minces 18 portant le symbole règlementaire avec des bandes inclinées en sens inverse.

Avantageusement une remorque selon l'invention comporte des moyens permettant de la faire basculer pour l'incliner vers l'arrière afin de faciliter le déchargement des balises. Ces moyens peuvent être constitués par exemple par un vérin 52 solidaire du timon de la remorque.

## Revendications

1. Balise repliable de signalisation temporaire du type comportant au moins un panneau plan rectangulaire vertical (1), qui est monté sur un support repliable comportant deux paires de pieds (4a, 4b, 4c, 4d) placés respectivement de part et d'autre dudit panneau, chaque paire de pieds étant articulés entre eux et situés dans un plan vertical perpendiculaire audit panneau lequel support comporte, en outre, deux traverses (5a, 5b) qui relient entre eux respectivement les deux pieds avant et les deux pieds arrière et dans lequel support, l'un au moins des deux pieds de chaque paire est articulé autour d'un axe qui coulisse librement dans deux fentes verticales (10) découpées le long de deux bords verticaux dudit panneau (1), laquelle balise est caractérisée en ce que ledit axe est une tige transversale (9) dont les extrémités libres dépassent largement des deux côtés dudit panneau (1) et desdits pieds, en ce que ledit panneau (1) est prolongé vers le haut par une barre verticale (11) portant à son extrémité supérieure une barre transversale et horizontale (12) formant une poignée et en ce que ladite traverse avant (5a) est plus courte que ladite traverse arrière (5b) ou est située à un niveau différent du niveau de ladite traverse arrière de sorte que les extrémités de ladite tige (9) et de ladite barre horizontale (12) coopèrent respectivement avec une paire de glissières (22a, 22b) et avec une paire de rails (21 a, 21 b) d'un conteneur de rangement et la traverse arrière coopère avec des verrous pivotants (29a, 29b) portés par ledit conteneur de rangement.

2. Balise selon la revendication 1 caractérisée en ce que les deux pieds d'une même paire sont reliés audit panneau respectivement par deux articulations superposées (9a, 9) qui coulissent dans ladite fente (10) située du même côté du panneau et celui des deux pieds de chaque paire qui est relié à l'articulation inférieure (9a) se prolonge au-delà de cette articulation et est relié à l'autre pied de la même paire par une deuxième articulation (9b) et à l'extrémité inférieure du bord latéral dudit panneau par une biellette articulée (6a, 6c) et les deux articulations supérieures (9) sont constituées par ladite tige transversale dont les extrémités libres dépassent largement des deux côtés du panneau.

3. Balise selon l'une quelconque des revendications 1 et 2 caractérisée en ce que les deux moitiés de ladite barre horizontale (12) situées de part et d'autre de ladite barre verticale (11) sont engagées chacune dans un petit tube lesquels tubes sont destinés à rouler dans les glissières supérieures (21a, 21 b) d'un conteneur de rangement.

4. Conteneur (19) de rangement de balises repliables selon la revendication 1 du type comportant une paire de glissières et une paire de rails horizontaux, longitudinaux, et situées deux à deux au même niveau caractérisé en ce qu'il comporte dans sa partie supérieure une paire de rails (42a, 42b) dont l'écartement est légèrement supérieur à la longueur des barres transversales (12) formant les poignées des dites balises, lesquelles barres coulissent dans lesdits rails, qu'il comporte une paire de glissières (43a, 43b) dont l'écartement est légèrement supérieur à la longueur des tiges transversales (9) des dites balises qui coulissent dans lesdites glissières, que la distance verticale entre lesdits rails et lesdites glissières est égale à la distance qui sépare lesdites poignées (12) desdites tiges transversales (9) lorsque celles-ci sont en haut des fentes (10) des balises et qu'il comporte deux verrous (29a, 29b) qui sont situés de part et d'autre de l'ouverture dudit conteneur et qui peuvent basculer vers l'avant.

5. Conteneur selon la revendication 4 caractérisé en ce qu'il comporte en outre un distributeur amovible de balises (40) comportant une structure porteuse munie de moyens d'accrochage (41, 48, 51) qui permettent de le fixer temporairement à l'arrière dudit conteneur, laquelle structure porte une paire de rails (42a, 42b) et une paire de glissières (43a, 43b) dont les extrémités avant viennent se placer respectivement dans l'alignement des rails supérieurs (21 a, 21 b) et des glissières (22a, 22b) du conteneur lorsque ledit distributeur est accroché au conteneur et lesdits rails et glissières du distributeur sont courbés vers le bas de telle sorte que la distance verticale qui les sépare croît en se déplaçant vers l'arrière.

6. Conteneur selon la revendication 5 caractérisé en ce qu'il comporte deux compartiments juxtaposés de même largeur (30₁, 30₂) qui sont équipés chacun d'une paire de rails (21 a, 21 b) à la partie supérieure dont l'écartement est légèrement supérieur à la longueur des poignées (12) des dites balises et d'une paire de glissières (22a, 22b) dont l'écartement est légèrement supérieur à la longueur des tiges transversales (9) desdites balises et il comporte, en outre, un distributeur amovible de balises (40) qui a une largeur sensiblement égale à la largeur d'un compartiment, lequel distributeur de balises (40) est accroché successivement à l'arrière de chacun des deux compartiments.

7. Conteneur selon l'une quelconque des revendications 4 à 6 caractérisé en ce qu'il comporte, en outre, des bacs horizontaux (25a, 25b, 27a, 27b) disposés de chaque côté des compartiments destinés au rangement des balises et destinés à recevoir des plaques minces (18) utilisables en association avec des balises repliables et un bac central (50) destiné à recevoir des panneaux de signalisation temporaire, lesquels bacs sont supportés par une structure (26, 31) dont l'extrémité inférieure est surélevée par rapport au plancher du conteneur, de sorte qu'il existe un espace libre entre cette structure et le plancher pour le passage des traverses (5a, 5b) desdites balises.

## Patentansprüche

1. Aufklappbare temporäre Sicherheitsbake des Typs umfassend mindestens eine vertikale, rechteckige, plane Tafel (1), die an einem aufklappbaren Gestell mittels zweier Paare von Füßen (4a, 4b, 4c, 4d), die beiderseits der Tafel angeordnet sind, montiert ist, wobei die Füße jedes Paares miteinander gelenkig verbunden sind und sich in einer zur Tafel senkrechten Vertikalebene befinden, welches Gestell weiters zwei Querträger (5a, 5b) umfaßt, die die beiden Vorderfüße und die beiden Hinterfüße miteinander verbinden, und bei welchem Gestell mindestens einer der beiden Füße jedes Fußpaares um eine Achse angelenkt ist, welche in zwei entlang der beiden vertikalen Ränder der Tafel (1) eingeschnittenen vertikalen Schlitzen (10) frei beweglich ist, welche Bake dadurch gekennzeichnet ist, daß die Achse eine Querstange (9) ist, deren freie Enden weit über die beiden Seiten der Tafel (1) und die Füße hinausgehen, daß die Tafel (1) durch einen vertikalen Stab (11) nach oben hin verlängert ist, welcher Stab an seinem oberen Ende einen einen Griff bildenden horizontalen und querlaufenden Stab (12) trägt, und daß der vordere Querträger (5a) kürzer als der hintere Querträger (5b) ist oder sich in einem vom Niveau des hinteren Querträgers unterschiedlichen Niveau befindet, sodaß die Enden der Stange (9) und des horizontalen Stabs (12) mit einem Paar Gleitführungen (22a, 22b) bzw. mit einem Paar Schienen (21a, 21b) eines Stapelbehälters zusammenwirken und der hintere Querträger mit auf dem Stapelbehälter befindlichen Schwenkbolzen (29a, 29b) zusammenwirkt.

2. Bake nach Anspruch 1, dadurch gekennzeichnet, daß die beiden Füße ein- und desselben Paares mittels zweier übereinander angeordneter und in dem auf derselben Seite der Tafel befindlichen Schlitz (10) gleitender Anlenkungen (9, 9a) mit der Tafel verbunden sind und jener der beiden Füße jedes Fußpaares, der mit der unteren Anlenkung (9a) verbunden ist, über diese Anlenkung hinaus verlängert und mit dem anderen Fuß desselben Paares mittels einer zweiten Anlenkung (9b) und mit dem unteren Ende des Seitenrandes der Tafel mittels einer Nebenschwinge (6a, 6b) verbunden ist und die beiden oberen Anlenkungen (9) durch die Querstange gebildet sind, deren freie Enden weit über die beiden Seiten der Tafel hinausgehen.

3. Bake nach einem der Ansprüche 1 und 2, dadurch gekennzeichnet, daß die beiden Hälften des horizontalen Stabes (12), die sich zu beiden Seiten des vertikalen Stabes (11) befinden, jeweils in einem kleinen Rohr eingesetzt sind, welche Rohre zum Rollen in den oberen Gleitführungen (21a, 21 b) eines Stapelbehälters ausgelegt sind.

4. Stapelbehälter (19) für aufklappbare Baken gemäß Anspruch 1 des Typs umfassend ein Paar Gleitführungen und ein Paar Schienen, horizontal und in Längsrichtung, wobei sich immer zwei in derselben Höhe befinden, dadurch gekennzeichnet, daß er in seinem oberen Teil ein Paar Schienen (21 a, 21 b) umfaßt, deren Abstand etwas größer als die Länge der die Griffe der Baken bildenden Querstäbe (12) ist, welche in den Schienen gleiten, daß er ein Paar Gleitführungen (22a, 22b) umfaßt, deren Abstand etwas größer als die Länge der in diesen Gleitführungen gleitenden Querstangen (9) der Baken ist, daß der vertikale Abstand zwischen den Schienen und den Gleitführungen gleich dem Abstand ist, der die Griffe (12) von den Querstangen (9) trennt, wenn sich diese oben in den Schlitzen (10) der Baken befinden, und daß er zwei Bolzen (29a, 29b) umfaßt, die beiderseits der Öffnung des Behälters angeordnet sind und nach vorne kippen können.

5. Behälter nach Anspruch 4, dadurch gekennzeichnet, daß er weiter einen ausfahrbaren Bakenverteiler (40) mit einer Tragkonstruktion umfaßt, die mit Verhakungsmitteln (41, 48, 51) zum temporären Fixieren desselben auf der Rückseite des Behälters versehen ist und ein Paar Schienen (42a, 42b) und ein Paar Gleitführungen (43a, 43b) trägt, deren vordere Enden in eine Linie mit den oberen Schienen (21a, 21b) bzw. Gleitführungen (22a, 22b) des Behälters kommen, wenn der Verteiler am Behälter festgehakt ist, und die Schienen und Gleitführungen des Verteilers nach unten gebogen sind, sodaß der diese trennende Vertikalabstand bei Verschieben nach hinten größer wird.

6. Behälter nach Anspruch 5, dadurch gekennzeichnet, daß er zwei nebeneinanderliegende Abteile gleicher Breite (30₁, 30₂) umfaßt, die jeweils mit einem Paar Schienen (21 a, 21 b) im Oberteil, deren Abstand etwas größer als die Länge der Griffe (12) der Baken ist, und mit einem Paar Gleitführungen (22a, 22b), deren Abstand etwas größer als die Länge der Querstangen (9) der Baken ist, ausgerüstet ist, und er weiters einen ausziehbaren Bakenverteiler (40) von einer Breite umfaßt, die im wesentlichen gleich der Breite eines Abteils ist, welcher Bakenverteiler (40) nacheinander an der Rückseite jedes der beiden Abteile festgehakt wird.

7. Behälter nach einem der Ansprüche 4 bis 6, dadurch gekennzeichnet, dass er weiter horizontale Wannen (25a, 25b, 27a, 27b), die auf jeder Seite der zum Stapeln der Baken bestimmten Abteile angeordnet und zur Aufnahme von dünnen, in Verbindung mit aufklappbaren Baken verwendbaren Platten (18) bestimmnt sind, und eine mittlere Wanne (50) zur Aufnahme von temporären Verkehrszeichen umfaßt, welche Wannen von einer Konstruktion (26, 31) getragen sind, deren unteres Ende in bezug auf den Boden des Behälters erhöht ist, sodaß ein freier Raum zwischen dieser Konstruktion und dem Boden für den Durchtritt der Querträger (5a, 5b) der Baken vorhanden ist.

## Claims

1. Foldable support for temporary roadmarker of the type comprising at least one vertical rectangular flat panel (1), which is mounted on a foldable support comprising two pairs of feet '4a, 4b, 4c, 4d) placed respectively on either side of said panel, each pair of feet being articulated together and situated inside a vertical plane perpendicular to said panel, which support further comprises two crosspieces (5a, 5b) which connect together the two front feet and the two rear feet, respectively, and in which support, at least one of the two feet of each pair is articulated about an axis which is feely slidable in two vertical slots (10) cut out along the two vertical edges of said panel (1), which roadmarker is characterized in that said axis is a tranversal rod (9) of which the free ends project to a large extent on both sides of said panel (1) and of said feet, in that said panel (1) is extended upwardly by a vertical bar (11) bearing at its upper end a transversal and horizontal bar (12) forming handle, and in that said front crosspiece (5a) is shorter than said rear crosspiece (5b) or is situated at a level different to the level of said rear crosspiece so that the ends of said rod (9) and of said horizontal bar (12) cooperate respectively with a pair of slideways (22a, 22b) and with a pair of rails (21 a, 21 b) of a storing container and the rear crosspiece cooperate with a pivoting bolt (29a, 29b) carried by said storing container.

2. Roadmarker according to claim 1, characterized in that the two feet of one pair are connected to said panel respectively by two superposed articulations (9a, 9) slidable in said slot (10) situated on the same side of the panel, and that of the two feet of each pair which is connected to the lower articulation (9a) extends beyond said articulation and is connected to the other foot of the same pair by a second articulation (9b) and to the lower end of the lateral edge of said panel by an articulated connecting rod (6a, 6c), two upper articulations (9) being constituted by said transversal rod of which the free edges project to a large extent from the two sides of the panel.

3. Roadmarker according to any one of claims 1 and 2, characterized in that each one of the two halves of said horizontal bar (12) situated on either side of said vertical bar (11) is engaged in a small tube, said tubes being designed to roll in the upper slideways (21 a, 21 b) of a storing container.

4. Container (19) for storing foldable roadmarkers according to claim 1, of the type comprising a pair of slideways and a pair of horizontal and longitudinal rails, both pairs being situated on the same level, characterized in that it comprises in its upper part a pair of rails (42a, 42b) of which the spaced apart relationship is slightly greater than the length of the transversal bars (12) forming the handles of said roadmarkers, which bars slide in said rails, in that it comprises a pair of slideways (43a, 43b) of which the spaced apart relationship is slightly greater than the length of the transversal rods (9) of said roadmarkers which slide in said slideways, in that the height between said rails and said slideways is equal to the height between said handles (12) from said transversal rods (9) when the latter are at the upper end of the slots (10) of the roadmarkers, and in that it comprises two bolts (29a, 29b) which are situated on either side of the opening of said container and are forwardly pivotable.

5. Container according to claim 4, characterized in that it further comprises a removable roadmarker dispenser (40) provided with a carrying structure equipped with hooking means (41, 48, 51) which enable it to be fixed temporarily on the back of said container, which structure supports a pair of rails (42a, 42b) and a pair of slideways (43a, 43b) of which the front ends come into position respectively in line with the upper rails (21a, 21b) and with the slideways (22a, 22b) of the container when said dispenser is fixed on the container and said rails and slideways of the dispenser are curved downwardly so that the vertical distance separating them increases rearwardly.

6. Container according to claim 5, characterized in that it comprises two juxtaposed compartments of identical width (30₁, 30₂) each one of which is equipped with a pair of rails (21 a, 21 b) in its upper part, the spaced apart relationship of which rails is slightly greater than the length of the handles (12) or said roadmarkers and with a pair of slideways (22a, 22b) of which the spaced apart relationship is slightly greater than the length of the transversal rods (9) of said roadmarkers, said container further comprising a removable roadmarker dispenser (40) of width substantially equal to the width of one compartment, which roadmarker dispenser (40) is successively hooked to the rear of each of the two compartments.

7. Container according to any one of claims 4 to 6, characterized in that it further comprises hori- zontalboxes (25a, 25b, 27a, 27b) disposed on each side of the compartments for storing the roadmarkers and adapted to receive thin plates (18) usable in association with foldable roadmarkers and a central box (50) adapted to receive temporary marker panels, which boxes are supported by a structure (26, 31) of which the lower end is elevated with respect to the floor of the container, so that there is a free space between said structure and the floor for the passage of the crosspieces (5a, 5b) of said roadmarkers.
